# FASCICULE DE BREVET EUROPEEN

(11) **EP 1 082 043 B1**
(45) Date de publication et mention de la délivrance du brevet: **12.11.2003**
(21) Numéro de dépôt: 00908903.8
(22) Date de dépôt: 22.03.2000
(51) Int. Cl.: A47G 21/08, A47G 21/10

(54) **DISPOSITIF AUTOMATIQUE POUR HANDICAPE PHYSIQUE, NOTAMMENT POUR LA SAISIE DE NOURRITURE DANS UNE ASSIETTE**
AUTOMATIZIERTES ESSGERÄT FÜR BEHINDERTE, INSBESONDERE FÜR DIE ERFASSUNG VOM ESSEN AUS EINEM TELLER
AUTOMATIC DEVICE FOR A PHYSICALLY HANDICAPPED PERSON, IN PARTICULAR FOR SEIZING FOOD FROM A PLATE

(30) Priorité: 01.04.1999 CH 65199
(43) Date de publication de la demande: 14.03.2001
(73) Titulaire: Stucky, Eric, CH-2300 La Chaux-de-Fonds (CH)
(72) Inventeur: Stucky, Eric, CH-2300 La Chaux-de-Fonds (CH)
(86) Numéro de dépôt international: CH0000166
(87) Numéro de publication internationale: WO00059350

(56) Documents cités:
- EP-A- 0 613 644
- DE-A- 4 040 730
- DE-U- 8 903 346
- US-A- 1 535 600
- US-A- 5 373 640

## Description

La présente invention a pour objet un dispositif automatique pour handicapé physique, notamment pour la saisie de la nourriture dans une assiette.

La saisie d'un morceau de nourriture déterminé dans une assiette pose souvent de difficiles problèmes à un handicapé.
Privé d'une main ou souffrant d'un manque de coordination, il éprouve souvent de la difficulté à pousser le morceau de son choix sur une fourchette ou cuillère avant de la porter à la bouche.
Même munie d'un rebord rehaussé servant de butée à la nourriture, l'assiette spéciale ne résout que partiellement le problème. En glissant, la cuillère ou la fourchette sur le fond de l'assiette jusqu'au rebord, il ne sera pas rare que la bouchée souhaitée se retrouve sur la table, en dépit du rehaussement extérieur de l'assiette.

On connaît par le document US-A-1 535 600 (GODDU) un dispositif pour prendre des sucreries. Ce dispositif comporte un manche allongé à l'extrémité duquel sont disposés des moyens pour saisir de la nourriture, notamment des sucreries. Lesdits moyens destinés à saisir de la nourriture comprennent deux parties symétriques disposées symétriquement relativement à l'axe longitudinal du manche, chacune d'elles pouvant s'écarter et se rapprocher en rotation excentrée autour d'axes parallèles à l'axe longitudinal du manche de manière à former une pince, qui lorsque lesdites parties sont en position rapprochées constituent un moyen de pince permettant de saisir de la nourriture. Ce dispositif est utile pour saisir de la nourriture et la déposer ailleurs, mais il ne pourra en aucun cas être employé par un handicapé pour porter de la nourriture à sa bouche.

L'invention a pour but de fournir un dispositif, qui permet d'éviter ces inconvénients. En effet, le dispositif automatique pour handicapé physique défini à la revendication 1 est conçu de manière à ce que, une fois choisie la bouchée puisse être saisie avec précision et sans qu'elle ne puisse s'échapper et ceci d'une seule main.

L'invention vise à réaliser une indépendance du handicapé qui pourra, sans aide extérieure, saisir sélectivement une nourriture solide ou liquide d'une assiette conventionnelle. Les fonctions difficiles ou impossibles pour un handicapé sont effectuées par un mécanisme motorisé commandé par un circuit électronique.

L'invention sera mieux comprise et ses caractéristiques, ainsi que ses avantages apparaîtront plus clairement à la lecture de la description de réalisations, donnée à titre d'exemple, en regard des dessins sur lesquels :
La figure 1 représente une forme d'exécution de l'invention réalisée sous forme d'une cuillère.
La figure 2 représente un détail du mécanisme d'un dispositif selon l'invention.
La figure 3 représente une variante du dispositif de la figure 1.
La figure 4 représente une variante d'un dispositif selon l'invention.

Comme on le voit sur la figure1 un dispositif selon l'invention comporte un manche 4 à l'extrémité du duquel sont disposés deux parties 2 et 3 constituant un moyen de saisie de la nourriture. Dans la forme d'exécution de la figure 1 ce moyen de saisie constitue, dans une position déterminée des deux parties, la partie creuse d'une cuillère, mais cela pourrait aussi constituer une pince pour saisir des spaghettis, par exemple, comme représenté à la figure 3.

En revenant à la figure 1, on constate que les deux parties 2 et 3 sont constituées par deux demi-coquilles symétriques selon l'axe longitudinal L de la partie creuse d'une cuillère. Chaque demi coquille 2 et 3 pouvant s'écarter en rotation pour permettre la saisie de la nourriture sélectionnée, puis se refermer pour reconstituer la partie creuse d'une cuillère normale à l'intérieur de laquelle l'on retrouvera la nourriture choisie (fig. 1c).

De simples pressions transmises de l'utilisateur par le manche 4 sur les coquilles 2, 3 commandent respectivement fermeture puis ouverture des deux coquilles par rotation de celles-ci selon les angles α autour des axes moteurs 5, 6 tournant en sens inverse.

En position ouverte, l'utilisateur sélectionne la nourriture 7, appuie sur les deux coquilles 2, 3 lesquelles vont se refermer sur le morceau de nourriture 7. Ce dernier ne pourra s'échapper et se retrouvera captif à l'intérieur de la cuillère ou de la forme de saisie reconstituée.

Une fois vidée de son contenu, une nouvelle pression sur la cuillère contre le bord ou le fond de l'assiette ouvrira les deux coquilles 2, 3.

La force motrice est fournie par un groupe moteur-réducteur miniature 8, fig. 1a et fig. 2, constituant un ensemble rigide1 alimenté par la batterie 21, dont le pignon 9 du réducteur actionne deux engrenages 10, 11 identiques, l'un d'eux étant solidaire d'une roue dentée 12 entraînée par ledit pignon moteur 9.

Les deux coquilles 2, 3 entraînées par deux canons 22, 23 solidaires des engrenages 10, 11 sont amovibles, facilitant leur nettoyage après usage ; elles sont entraînées, via un prisonnier et positionnées selon les axes 5 et 6 par des aimants 13, 14 intégrés respectivement dans les roues dentées 10, 11.

L'angle du mouvement souhaitable effectué par les coquilles 2, 3 est défini par des butées 15, 16 ( fig. 2), constituées dans l'ensemble rigide 1 du groupe moteur-réducteur.

Le moteur est alimenté pendant une durée prédéterminée par un circuit électronique 17 (fig. 1a) dans le sens de rotation qui convient. Un verrouillage électronique empêche l'ouverture des coquilles pendant un temps réglable, de manière à ce qu'une pression involontaire dans la bouche de l'opérateur ne puisse en commander l'ouverture.

Une variante consiste à faire ouvrir les deux coquilles après un temps déterminé, qui peut être en fonction des spécificités de l'utilisateur.

En butée d'ouverture ou fermeture des deux coquilles 2, 3 l'énergie du groupe moteur-réducteur est absorbée par un limiteur de couple mécanique, tandis qu'un limiteur électronique coupe l'alimentation du moteur.

Le départ de la séquence est donné par le contact 18 (fig. 1a), actionné par une légère pression sur le manche 4 dont le mouvement relatif par rapport à l'ensemble moteur-réducteur circuit électronique autour de l'axe de pivotement 19 (fig. 1 et fig. 2) est ramené en position initiale par le ressort 20.

Une deuxième pression ou impulsion du contact 18 ouvrira les deux coquilles, toutefois avec une temporisation d'inhibition. Une pression d'ouverture ou fermeture trop brève ne sera pas enregistrée pour tenir compte de mouvements involontaires furtifs de l'utilisateur.

Une autre variante consiste à permettre l'ouverture des coquilles 2, 3 non plus par temporisation, mais par un acte volontaire consistant à tenir le manche approximativement vertical, coquilles dirigées vers le haut ou le bas.

Dans ces deux positions, volontaires et fugitives seulement, une mémoire activée par un contact décrit ci-après, donnera soit l'autorisation de fermeture qui s'opérera dès la pression des coquilles sur une surface, soit directement l'ordre de fermeture de ces dernières.

Ce mode de sécurité protège l'utilisateur de tout risque de fermeture du dispositif de saisie par une fausse manoeuvre.

La fermeture fugitive d'un contact en position verticale est obtenue par une bille 24 (fig. 4), introduite dans un anneau de révolution 25, dont les parois intérieures 26 sont presque verticales, l'axe L du dispositif de saisie étant horizontal. Les deux faces externes de l'anneau 25 sont fermées par une plaque métallique 27, isolée électriquement de l'anneau 25 par une rondelle 28 ouverte en son centre de manière à ce que la bille 24 puisse établir un contact électrique entre l'anneau 25 et la plaque métallique 27. Ceci n'interviendra que lorsque l'axe L sera approximativement vertical, permettant à la bille 24 de rouler vers le centre et activer une mémoire.

Une prise de nourriture donne lieu à un transfert du dispositif de saisie approximativement horizontal, en particulier pour les liquides, sur le parcours assiette bouche et retour, de sorte que la position verticale marque une volonté délibérée qu'il serait difficile d'effectuer lorsque le dispositif de saisie est dans la bouche.

Une combinaison d'une temporisation et du dispositif ci-dessus est également possible tout comme une fermeture de contact semblable à celui décrit mais opérant par rotation du manche autour de son axe L longitudinal plutôt que de le placer verticalement.

## Revendications

1. Dispositif automatique pour handicapé physique comportant un manche (4) allongé à l'extrémité duquel sont disposés des moyens pour saisir la nourriture, lesdits moyens destinés à saisir la nourriture comprennent deux parties symétriques (2, 3) disposées symétriquement relativement à l'axe (L) longitudinal du manche (4), chacune d'elles pouvant s'écarter et se rapprocher en rotation excentrée autour d'axes parallèles (5, 6) à l'axe (L) longitudinal du manche (4) de manière à former une pince permettant de saisir la nourriture, **caractérisé en ce que** les mouvements d'ouverture et fermeture, c'est-à-dire d'écartement et de rapprochement desdites parties (2,3), sont assurés par un groupe moteur-réducteur (8).

2. Dispositif selon la revendication 1, **caractérisé en ce qu'**il comprend pour la rotation des deux dites parties (2, 3) un système d'engrenages comportant deux pignons (10, 11) tournant en sens inverse l'un de l'autre de manière à équilibrer la force s'exerçant en fermeture sur la nourriture à saisir, l'empêchant de s'échapper.

3. Dispositif selon la revendication 2, **caractérisé en ce que** lesdites parties (2, 3) sont disposées dans des canons solidaires des deux pignons(10, 11) du système d'engrenages et sont amovibles, afin de permettre leur nettoyage.

4. Dispositif selon la revendication 2 ou 3, **caractérisé en ce que** le système d'engrenages, le groupe moteur-réducteur (8) et un circuit électronique (17) constituent un ensemble rigide (1) articulé sur un axe (19) à l'intérieur du manche, ledit ensemble comportant un contact (18) maintenu ouvert par des moyens à ressort (20) et se fermant par appui avec une pression desdites parties (2,3) sur une surface, par exemple la surface d'une assiette, ledit contact commandant alternativement le rapprochement et l'écartement desdites parties.

5. Dispositif selon l'une des revendications précédentes, **caractérisé en ce qu'**il comporte un microprocesseur commandant les fonctions : sens de rotation du moteur avec mémorisation, temporisations d'enclenchement et d'inhibition d'écartement et de rapprochement desdites parties (2,3), limitation de couple, sécurités, ainsi qu'une mémorisation individualisée par apprentissage.

6. Dispositif selon la revendication 5, **caractérisé en ce qu'**il comporte des moyens de réglages de la temporisation d'enclenchement et d'inhibition d'écartement et de rapprochement desdites parties (2,3), pouvant être modifiés par l'utilisateur.

7. Dispositif selon l'une des revendications 5 et 6, **caractérisé en ce que** la commande d'écartement des parties (2, 3) par une pression sur une surface n'est possible qu'après la fermeture d'un contact provoquée par la tenue du manche (4) en position approximativement verticale.

8. Dispositif selon l'une des revendications 5 et 6, **caractérisé en ce que** l'écartement des parties (2, 3) est commandé par la fermeture d'un contact provoquée par la tenue du manche (4) en position approximativement verticale.

## Patentansprüche

1. Automatische Vorrichtung für Körperbehinderte, mit einem länglichen Griff, an dessen Ende Mittel zum Aufnehmen der Nahrung angeordnet sind, wobei diese Mittel zum Fassen der Nahrung zwei symmetrische Teile (2,3) umfassen, die symmetrisch zur Längsachse (L) des Griffs (4) angeordnet sind und sich unter exzentrischer Drehung um zu der Längsachse (L) des Griffs (4) parallele Achsen (5,6) von einander entfernen und an einander annähern können und so eine Klammer bildet, die das Fassen der Nahrung erlaubt,
**dadurch gekennzeichnet,**
**dass** die Öffnungs- und Schließbewegungen, d.h. das Auseinandergehen und das Zusammenführen der Teile (2,3), durch eine Motor-Getriebe-Anordnung (8) erzeugt werden.

2. Vorrichtung nach Anspruch 1, **dadurch gekennzeichnet, dass** sie für die Drehbewegung der beiden Teile (2,3) ein Zahnradsystem mit zwei gegensinnig zu einander drehenden Ritzeln (10,11) umfasst, um die beim Schließen auf die zu fassende Nahrung ausgeübte Kraft auszugleichen, sodass deren Entkommen verhindert wird.

3. Vorrichtung nach Anspruch 2, **dadurch gekennzeichnet, dass** die Teile (2,3) in mit den Ritzeln (10,11) des Zahnradsystems fest verbundenen Aufnahmen abnehmbar angeordnet sind, um ihre Reinigung zu ermöglichen.

4. Vorrichtung nach Anspruch 2 oder 3, **dadurch gekennzeichnet, dass** das Zahnradsystem, die Motor-Getriebe-Anordnung (8) und eine elektronische Schaltung (17) eine auf einer Achse (19) im Inneren des Griffs angeordnete steife Anordnung bilden, wobei diese Anordnung einen durch federnde Mittel (20) offen gehaltenen Kontakt (18) umfasst, der sich durch Abstützen dieser Teile (2,3) mit Druck auf eine Fläche schließt, z.B. die Fläche eines Tellers, und wobei dieser Kontakt abwechselnd das Zusammenführen und das Auseinandergehen dieser Teile veranlasst.

5. Vorrichtung nach einem der vorangehenden Ansprüche, **dadurch gekennzeichnet, dass** sie einen Mikroprozessor umfasst, der die Funktionen steuert: Drehrichtung des Motors mit Speicherung, Zeitverzögerung des Schaltens sowie der Verhinderung des Auseinandergehens und des Zusammenführens der Teile (2,3), Drehmomentbegrenzung, Sicherheitsschaltung, sowie eine individualisierte Speicherung durch Lernvorgänge.

6. Vorrichtung nach Anspruch 5, **dadurch gekennzeichnet, dass** sie Mittel zur Einstellung der Zeitverzögerung der Einschaltung und der Verhinderung des Auseinandergehens und des Zusammenführens der Teile (2,3) umfasst, die vom Nutzer veränderbar sind.

7. Vorrichtung nach einem der Ansprüche 5 und 6, **dadurch gekennzeichnet, dass** die Steuerung des Auseinandergehens der Teile (2,3) durch Druck auf eine Fläche nur nach dem durch Halten des Griffes (4) in etwa senkrechter Stellung hervorgerufenen Schließen eines Kontaktes möglich ist.

8. Vorrichtung nach einem der Ansprüche 5 und 6, **dadurch gekennzeichnet, dass** das Auseinandergehen der Teile (2,3) durch das beim Halten des Griffs (4) in etwa senkrechter Stellung hervorgerufene Schließen eines Kontaktes ausgelöst wird.

## Claims

1. Automatic apparatus for physically disabled persons, comprising an elongated handle (4) at the end of which means to take food are disposed, these means determined to take food comprising two symmetrical parts (2, 3) symmetrically disposed relatively to the longitudinal axis (L) of the handle (4), each of them being able to separate from and to approach one another by eccentric rotation about axes (5, 6) parallel to the longitudinal axis (L) of the handle (4) in a way to form pliers permitting to take the food, **characterized in that** the opening and closing movements, i.e. of separation and of approach of these parts (2, 3), are ensured by a motor and step-down gear unit (8).

2. Apparatus according to claim 1, **characterized in that** it comprises, for the rotation of the two parts (2, 3), a system of toothed wheel work comprising two toothed wheels (10, 11) turning inversely one to the other so that in dosing movement forces exerted on the food to be taken compensate one another so preventing it from escaping.

3. Apparatus according to claim 2, **characterized in that** these parts (2, 3) are disposed in sockets forming part of the two tooted wheels (10,11) of the toothed wheel work, and are removable to permit their cleaning.

4. Apparatus according to claims 2 or 3, **characterized in that** the toothed wheel work, the motor and step-down gear unit (8), and an electronic circuit (17) form a rigid ensemble (1) constituted about an axis (19) in the inner of the handle, this ensemble comprising a contact (18) held open by spring means (20) and closing by pressing the parts (2, 3) on a surface, e.g. of a plate, this contact controlling alternatively the approaching or separating movement of the parts.

5. Apparatus according to one of the preceding claims, **characterized in that** it comprises a microprocessor controlling the functions: direction of rotation with storage, time delays for activation and inhibition of separating and approaching movements of the parts (2, 3), limiting the couple, securities, as well as an individualized storage by learning.

6. Apparatus according to claim 5, **characterized in that** it comprises means for setting the time delays for activation and inhibition of separating and approaching movements of the parts (2, 3) by the user in a modifiable manner.

7. Apparatus according to one of the claims 5 and 6, **characterized in that** commanding a separation of the parts (2, 3) by pressing them on a surface is only possible after closing of a contact caused by holding the handle (4) in an approximately vertical position.

8. Apparatus according to one of the claims 5 and 6, **characterized in that** the separation of the parts (2, 3) is commanded by closing of a contact caused by holding the handle (4) in an approximately vertical position.
